# EUROPÄISCHE PATENTSCHRIFT

(11) **EP 0 614 510 B1**
(45) Veröffentlichungstag und Bekanntmachung des Hinweises auf die Patenterteilung: **24.01.1996**
(21) Anmeldenummer: 92923390.6
(22) Anmeldetag: 12.11.1992
(51) Int. Cl.: F04C 2/18

(54) **ZAHNRADMASCHINE**
GEARED MACHINE
MACHINE A ENGRENAGES

(30) Priorität: 27.11.1991 DE 4138913
(43) Veröffentlichungstag der Anmeldung: 14.09.1994
(73) Patentinhaber: JOHN S. BARNES GmbH, D-56472 Hof (DE)
(72) Erfinder: WEIDHAAS, Horst, D-8670 Hof (DE)
(74) Vertreter: Gleiss, Alf-Olav, Dipl.-Ing.
(86) Internationale Anmeldenummer: EP9202592
(87) Internationale Veröffentlichungsnummer: WO9311357

(56) Entgegenhaltungen:
- FR-A- 2 151 943
- FR-A- 2 368 622
- GB-A- 439 908
- GB-A- 578 809
- US-A- 2 462 924

## Beschreibung

Die Erfindung betrifft eine Zahnradmaschine mit mindestens zwei miteinander kämmenden Zahnrädern gemäß Oberbegriff des Anspruchs 1.

Mit dem Begriff Zahnradmaschine sind sowohl Zahnradpumpen als auch -motoren angesprochen, die mindestens ein untereinander in Eingriff stehendes Zahnradpaar aufweisen (z.B. FR-A-2368622 bzw. FR-A-2151943). Bei den beiden miteinander kämmenden Zahnrädern kann sowohl eine Außenverzahnung als auch eine Innenverzahnung vorgesehen sein. Bei der zuletzt genannten Ausführungsform kämmt ein als Außenrad bezeichnetes außenverzahntes Stirnrad mit einem als Hohlrad bezeichnetes innenverzahntes Stirnrad.

Bei Zahnradmaschinen der hier angesprochenen Art hat es sich häufig als nachteilig erwiesen, daß im Betrieb starke Geräusche auftreten, die unter anderem auf einem sogenannten Eintrittsstoß beruhen. Derartige Stöße treten immer dann auf, wenn ein neuer Zahn eines Zahnrads mit der Zahnflanke des zugehörigen zweiten Zahnrads in Eingriff tritt. Ein Eintrittsstoß beruht beispielsweise auf Teilungsabweichungen, die entweder fertigungsbedingt sind oder auf einer Deformation der miteinander in Eingriff stehenden Zähne beruht. Im Betrieb einer Zahnradmaschine sind derartige Deformationen, die auf einer Zahnfederung beruhen, unter Belastung praktisch nicht vermeidbar. Auch in den Fällen, in denen Fertigungsfehler auf ein Minimum reduziert sind, kann beim Zurückbleiben des getriebenen Zahnrads aufgrund lastbedingter Deformationen eine Eingriffsstörung auftreten, die sich eben in einem Eingriffsstoß äußert.

Es ist daher Aufgabe der Erfindung, eine Zahnradmaschine der eingangs genannten Art zu schaffen, bei der die Geräuschentwicklung wesentlich reduziert ist.

Diese Aufgabe wird bei einer Zahnradmaschine der eingangs genannten Art mit Hilfe der in Anspruch 1 aufgeführten Merkmale gelöst.

Ausgehend von einer üblichen Evolventenverzahnung ist vorgesehen, die Zahnflanken der miteinander kämmenden Räder mit unterschiedlichen Kurvenabschnitten zu versehen und damit eine sogenannte Zykloventen-Verzahnung zu schaffen. Im Mittelbereich der Zahnflanke ist eine übliche Evolvente vorgesehen, die sich zum Kopfbereich des Zahns hin in einem Bogenbereich fortsetzt, der tangential in einen sich anschließenden Geradenabschnitt übergeht. Dieser schneidet dann unmittelbar die Kopffläche des Zahns. Insgesamt wird auf diese Weise am Wälzpunkt im Bereich der Evolvente eine gerade Eingriffslinie sichergestellt. Aufgrund der Ausgestaltung der Zahnflanke des Zahns können im Betrieb der Zahnradmaschine auch bei Fertigungsfehlern oder bei lastbedingten Deformationen der einzelnen miteinander in Eingriff stehenden Zähne Eingriffsstöße vermieden werden. Damit ergibt sich ein sehr geräuscharmer Lauf der Maschine.

Besonders bevorzugt wird eine Ausführungsform der Zahnradmaschine, bei welcher der Bogenbereich als Kreisbogen ausgestaltet ist, dessen Krümmungsradius mit dem Krümmungsradius des sich unmittelbar an den Bogenbereich anschließenden Evolventenbereichs übereinstimmt, wobei vorzugsweise die Evolvente und der Bogenbereich tangential ineinander übergehen. Aufgrund dieser Ausgestaltung ergibt sich eine sehr gleichmäßige Kraftübertragung von einem mit einem Antrieb verbundenen Zahnrad auf das angetriebene Zahnrad. Die Schwingungsanregung der beiden miteinander kämmenden Zahnräder wird damit auf ein Minimum reduziert.

Besonders bevorzugt wird eine Ausführungsform der Zahnradmaschine, bei welcher die von der Stirnfläche des Zahnkopfs aus gemessenen Abstände des Übergangs zwischen dem Geradenbereich und dem Bogenbereich beziehungsweise dem Bogenbereich und der Evolvente etwa im Verhältnis 1:2 stehen. Aufgrund dieser Ausgestaltung ergibt sich nahe des Kopfs eines Zahns eine besonders gleichmäßige Kraftübertragung, so daß auch hierdurch Schwingungsanregungen, die zu Geräuschen innerhalb der Zahnradmaschine führen, minimal sind.

Weiterhin wird eine Ausführungsform der Zahnradmaschine besonders bevorzugt, bei welcher die Zahnflanke im Bereich des Zahnfußes zur Vermeidung einer Unterschneidung in Form einer zykloidenartigen Kurve, insbesondere einer Zykloide ausgebildet ist, die sich unmittelbar an die im Mittelbereich der Zahnflanke vorgesehene Evolvente anschließt. Es ergibt sich dadurch eine Verlängerung der aktiven Zahnflanke, die zu einer besonders gleichmäßigen Kraftübertragung zwischen den beiden einander zugeordneten Zahnrädern führt, was wiederum zur Vermeidung von Schwingungsanregungen beiträgt.

Weitere Ausgestaltungen ergeben sich aus den übrigen Unteransprüchen.

Die Erfindung wird im folgenden anhand der Zeichnung näher erläutert. Es zeigen:
- Figur 1: einen Ausschnitt einer Seitenansicht eines mit einer Außenverzahnung versehenen Zahnrads;
- Figur 2: einen einzelnen vergrößerten Zahn des in Figur 1 dargestellten Zahnrads und
- Figur 3: einen Ausschnitt zweier miteinander in Eingriff stehender Zahnräder einer Zahnradmaschine mit Außenverzahnung.

Bei der Darstellung des Ausschnitts eines Zahnrads 1 gemäß Figur 1 sind jeweils die rechten Flanken der dargestellten Zähne 3 und 5 in bekannter Weiser ausgestaltet, während die linken Flanken der Zähne 3 und 5 die erfindungsgemäße Ausgestaltung aufweisen.

Die rechten Zahnflanken 7 und 9 weisen im Bereich des Zahnkopfs 10 eine von der Stirnfläche 11 des Zahnkopfs ausgehende Evolvente 13 auf, die sich vom Zahnkopf über den Mittelbereich der Zahnflanke bis zum Fußbereich 15 erstreckt. Im Fußbereich selbst ist ein üblicher Unterschnitt 17 vorgesehen, wobei im Übergangsbereich zwischen der Evolvente 13 und dem Unterschnitt 17 deutlich sichtbar eine Kante 19 ausgebildet ist. Der Unterschnitt dient dazu, bei Eintritt eines neuen Zahns eines dem Zahnrad 1 zugeordneten weiteren Zahnrads einen Eintrittstoß zu vermeiden.

Die Darstellung gemäß Figur 1 zeigt, daß die linken Zahnflanken 21 gegenüber bekannten Flanken 7 und 9 einen abgewandelten Verlauf haben. Ausgehend von der Stirnfläche 11 des Zahnkopfs 10 bis hin zum Übergangsbereich 23 zweier benachbarter Zähne ergibt sich ein durchgehender Flankenverlauf ohne irgendwelche Absätze oder Knicke. Im Mittelbereich der Zahnflanke ist wiederum eine Evolvente 25 vorgesehen, an die sich im oberen, dem Zahnkopf 10 zugewandten Abschnitt ein Bogenbereich 27 anschließt, der sich seinerseits in einen geraden Abschnitt 29 fortsetzt. Der Geradenabschnitt 29 setzt sich unmittelbar bis zur Stirnfläche 11 der Zahnräder 3 und 5 fort, so daß allein hier -also außerhalb der aktiven Zahnflanke- eine Kante 31 gebildet wird, die eine negative Schneidkante bildet.

Der Übergang der Evolvente 25 im Fußbereich 15 des Zahns 3 beziehungsweise 5 erfolgt kontinuierlich. An die Evolvente 25 schließt sich eine Zykloide 33 an, die eine Verlängerung der aktiven Zahnflanke ergibt. Ein Unterschnitt 17, wie er bei dem Stand der Technik im Bereich der rechten Zahnflanke 7 beziehungsweise 9 zu erkennen ist, wird hier vermieden.

Mit Zykloide wird in diesem Zusammenhang eine zykloidenartige Kurve angesprochen, die also von einer Drochoide abweicht und vorzugsweise zur Erreichung eines besonders weichen Übergangs als Zykloide ausgebildet ist.

Nach allem ergibt sich also vom Zahnkopf 10 bis zum Zahnfuß 15 ein kontinuierlicher Zahnflankenverlauf, insbesondere dadurch, daß die an die Evolvente 25 angrenzenden Fußbereiche des Zahnkopfs beziehungsweise Zahnfußes tangential in die Evolvente übergehen.

Aus der in Figur 2 wiedergegebenen vergrößerten Darstellung eines einzelnen Zahns, beispielsweise des Zahns 5, ergibt sich der Verlauf der linken Flanke 21 noch deutlicher. Der Übergang zwischen dem als Evolvente 25 ausgebildeten Mittelbereich und dem Kreisbogen 27 ist mit x1 gekennzeichnet. Die Übergangsstelle zwischen dem Bogenbereich 27 und dem Geradenabschnitt 29 ist in Figur 2 mit x2 angedeutet. Der Übergang zwischen der Evolvente und der sich anschließenden Zykloide 33 ist mit x3 gekennzeichnet.

In Figur 2 sind zusätzlich einige Hilfslinien gestrichelt eingezeichnet, die im folgenden näher erläutert werden: Parallel zur Stirnfläche 11 des Zahnkopfs 10 ist eine gedachte, erste Gerade G1 eingezeichnet, die die Zahnflanke an der Stelle x1 schneidet. Parallel zur Stirnfläche 11 verläuft eine zweite gedachte Gerade G2, die die Zahnflanke an der Stelle x2 schneidet. Der Abstand zwischen der Stirnfläche 11 und der Geraden G1 ist mit L_{y1}, der Abstand zwischen der Stirnfläche 11 und der Geraden G2 mit L_{y2} gekennzeichnet.

Die Kante 31, die durch den Schnitt des Geradenabschnitts 29 durch die Stirnfläche 11 des Zahnkopfs 10 gebildet wird, wird durch eine gedachte Gerade G3 mit der Stelle x1 verbunden. Zusätzlich ist die Tangente T an den Geradenabschnitt 29 im Bereich der Kante 31 eingezeichnet, die die Stirnfläche 11 unter einem Winkel α schneidet.

Durch die Hilfslinie G3 wird die Krümmung des Bogenbereichs 27 deutlich erkennbar. Dieser ist vorzugsweise als Kreisbogen ausgebildet, wobei der Krümmungsradius des Kreisbogens so groß gewählt ist, wie der Krümmungsradius der Evolvente 25 bevor diese den Übergang x1 erreicht. Darüber hinaus sind die Flankenabschnitte 25 und 27 tangential ineinander übergehend ausgebildet, so daß sich an der Stelle x1 ein besonders weicher Übergang zwischen den verschiedenen Zahnflankenbereichen ergibt.

Ebenso übergangslos geht der Kurvenbogen 27 in den Geradenabschnitt 29 über, da die beiden Flankenabschnitte an der Stelle x2 tangential zueinander verlaufen.

Der Winkel α der Tangente T an den Geradenabschnitt 29 im Bereich der Kante 31 wird möglichst groß gewählt. Er liegt im Bereich von etwa 45° und kann um etwa + 5° bis 10° variieren.

Um im Bereich des Zahnkopfs 10 bei der Berührung der zugehörigen Zahnflanke 21 mit dem entsprechenden Zahn eines weiteren Zahnrads eine optimale Kraftübertragung gewährleisten zu konnen, sind die Abstände L_{y1} und _{Ly2} aufeinander abgestimmt. Ausgehend von der Beziehung _{Ly1} = 0,4·Modul wird der Abstand L_{y1} vorzugsweise doppelt so groß gewählt wie der Abstand L_{y2}. Bei dem hier dargestellten Ausführungsbeispiel ergibt sich ein Verhältnis von fast 3:1. Betrachtet man den Abstand d der Geraden G1 und G2 zueinander, so ergibt sich etwa folgendes Abstandsverhältnis:
L_{y2}:d ist etwa 40:60 bis 60:40, vorzugsweise 55:45 bis 45:55 und insbesondere 50:50.

In Figur 2 ist durch eine gestrichelte Linie die Zahnmitte M eingezeichnet. Der Abstand der Kante 31 zur Zahnmitte ist mit Lₓ₁ gekennzeichnet, der Abstand der entsprechenden Kante 32 der rechten Zahnflanke 9 mit Lₓ₂. Es ist aus der Skizze gemäß Figur 2 ohne weiteres ersichtlich, daß der Abstand Lₓ₁ kleiner ist als der Abstand Lₓ₂, daß also die Zahnkante 31 gegenüber der Kante 32, die im Stand der Technik bekannt ist, zurückspringt. Auf diese Weise werden im Betrieb der Zahnradmaschine unter Verwendung der hier beschriebenen Zahnflanke 25 Eintrittsstöße vermieden.

Andererseits kann, aufgrund der zurückspringenden Kante 31 im Bereich des Zahnfusses 15 der aus dem Stand der Technik bekannte Unterschnitt 17 entfallen. Statt dessen schließt sich, wie oben bereits beschrieben, an die Evolvente 25 die Zykloide 33 an. Der Übergang zwischen diesen beiden Flankenabschnitten erfolgt stoßfrei, da die Abschnitte an die Stelle x3 tangential ineinander übergehen.

Vorzugsweise werden die Krümmungsradien der Zykloide 33 und der der Evolvente 25 im Bereich des Übergangs x3 etwa gleich groß gewählt. Besonders bewährt haben sich praktisch identische Krümmungsradien. Dadurch wird die aktive Zahnflanke 21 bis weit in den Bereich des Zahnfusses 15 hinein verlängert. Das heißt, im Betrieb der Zahnradmaschine können die zu übertragenden Kräfte über einen sehr großen Zahnflankenbereich übertragen werden, so daß sich ein sehr gleichmäßiger Lauf der Zahnradmaschine ergibt. Gleichzeitig ist ersichtlich, daß an den Übergangsstellen x1, x2 und x3 keine Knicke im Flankenverlauf gegeben sind, so daß auch ein sehr gleichmäßiger Kraftübergang gewährleistet ist, so daß also sehr geringe Schwingungsanregungen auftreten. Dies trägt dazu bei, daß ein sehr geräuscharmer Lauf sichergestellt ist.

Der Radius des die Zahnflanke im Bereich x2 tangierenden Kreises ist so groß gewählt, daß der gedachte Mittelpunkt dieses Kreises innerhalb des Zahns liegt. Der die Zahnflanke im Bereich x3 tangierende Kreis hat einen größeren Radius der so groß gewählt ist, daß der gedachte Mittelpunkt dieses Kreises außerhalb des Zahns zu liegen kommt. Schließlich ist noch festzuhalten, daß der Radius des Kreises, der den Übergangsbereich 23 tangiert kleiner ist als die beiden bereits genannten Radien.

Die Form der Zykloide 33 ist nach allem so gewählt, daß bei Eintritt eines neuen Zahns ein Eingriffsstoß mit der Kante 31 vermieden wird, daß andererseits aber eine sehr frühe Kraftübertragung möglich ist.

Insgesamt ist ohne weiteres ersichtlich, daß die Zahnform im oberen Zahnkopfbereich 25,27,29 in Abhängigkeit steht zur Zahnform im unteren Zahnbereich 25,33,23 und umgekehrt. Auf diese Weise wird ein Abwälzen ohne Eingriffsstörungen vermieden.

Aus dem oben Gesagten wird ersichtlich, daß das Zahnprofil aus mehreren verschiedenen Kurvenabschnitten zusammengesetzt ist, die so gewählt sind, daß am Wälzpunkt im Bereich der Evolvente eine gerade Eingriffslinie entsteht, die -bezogen auf den Wälzpunkt- im Bereich der Zykloide in eine gekrümmte Eingriffslinie übergeht.

Figur 3 zeigt zwei Zahnräder 40 und 50 einer Zahnradmaschine. Beispielhaft ist hier eine Außenverzahnung dargestellt. Bezugsziffern, die in den Figuren 1 und 2 bereits verwendet wurden, werden in Figur 3 wiederverwendet. Auf die Beschreibung der zugehörigen Teile kann hier insoweit verzichtet werden. Während in den Figuren 1 und 2 Zähne dargestellt sind, die auf der einen Seite die erfindungsgemäße Flanke und auf der anderen Seite eine bekannte Flanke aufweisen, sind in Figur 3 sämtliche Zähne der beiden Zahnräder 40 und 50 auf beiden Seiten mit den erfindungsgemäßen Flanken ausgestattet.

Gemäß Figur 3 befindet sich ein Zahn 51 in Eingriff zwischen zwei Zähnen 41 und 43. Dadurch, daß im Bereich des Zahnkopfs 10 des Zahns 43 die Evolvente der mittleren Zahnflanke 25 durch einen Kurvenbogen 27 beziehungsweise durch einen Geradenabschnitt 29 fortgesetzt wird, springt die Kante 31 des Zahns 43 so weit zurück, daß im Bereich des Zahnfußes 15 des dem Zahn 51 benachbarten Zahns 53 ein Eingriffsstoß sicher vermieden wird. Dabei wird hier auf eine Unterschneidung, wie sie beispielsweise in Figur 1 dargestellt ist, im Bereich des Zahnfußes beim Zahn 53 vermieden. Vielmehr wird dessen mittlerer Flankenbereich, beziehungsweise dessen Evolvente 25, durch eine Zykloide 33 fortgesetzt, an welcher die aktive Flanke 25 des Zahns 43 fast noch anliegt.

Das Zahnrad 50 hat links von dem Zahn 51 einen weiteren Zahn 55, der den Zahn 41 des Zahnrads 40 fast berührt. Bei einer Drehung des Zahnrads 40 im Uhrzeigersinn ist davon auszugehen, daß bei der Verwendung der Zahnradmaschine als Zahnradpumpe ein im Zahnzwischenraum 61 eingeschlossenes Fluid zunehmend unter Überdruck gerät und unter hohem Druck durch den verbleibenden Spalt 63 zwischen dem Kopf 10 des Zahns 41 und dem Fuß 15 des Zahns 55 austritt. Das unter hohem Druck stehende Fluid beziehungsweise Öl hat sich als außerordentlich tragkräftig erwiesen. Reibungen zwischen dem Zahn 41 und dem Zahn 55 werden dadurch auf ein Minimum reduziert.

Es wird im übrigen davon ausgegangen, daß die Funktion einer Zahnradpumpe bekannt ist, so daß darauf hier nicht weiter eingegangen wird.

Insbesondere aus dem Zusammenspiel der Zähne 41 und 55 in Figur 3 ist ersichtlich, daß durch die erfindungsgemäße Ausgestaltung der Zahnflanken quasi eine Einlaufkufe geschaffen wird, die für einen optimalen Schmierfilmaufbau günstig ist. Gleichzeitig wird durch die Verlängerung der aktiven Kante im Fußbereich aufgrund der dort vorgesehenen Zykloide eine über einen weiten Bereich erfolgende Kraftübertragung möglich. Ein Überdeckungsgrad bis nahe 2 wird hier realisiert.

Durch die Vermeidung eines Eingriffstoßes und durch den überaus tragfähigen Schmierfilm zwischen dem Zahn 41 und dem Zahn 45 werden Einlaufgrübchen und sogenanntes Einlauffressen stark vermindert, wodurch auch der Verschleiß bei der hier beschriebenen Zahnradmaschine sehr stark zurückgeht.

Gleichzeitig wird deutlich, daß die Geräuschreduzierung optimal ist, da Kopfeingriffstöße weitgehend vermieden werden. Eine weitere Geräuschreduzierung tritt dadurch ein, daß durch den Schmierfilmaufbau während des Zusammenlaufens der Zähne 41 und 55 auch im weiteren Ablauf der Evolventen der Zähne 41 und 55 aufeinander die Schmierung nicht durchschlagen wird.

Es hat sich im übrigen gezeigt, daß zwar einerseits vermieden wird, daß die Kante 31 auf die Zykloide 33 eines benachbarten Zahns auftrifft, daß aber diese Kante 31 als Schneidkante verwendet werden kann, so daß bei Erhaltung der Vorteile der ZykloventenVerzahnung ein sehr guter radialer Einlauf gewährleistet ist. Die Kante 31 kann bei einer Zahnradmaschine mit Außenverzahnung als Schneidkante dienen und Material am Maschinen- bzw. Pumpengehäuse abtragen. Bei einer Zahnradmaschine mit Innenverzahnung kann diese Kante 31 auf ein bei Pumpen mit Innenverzahnung übliches Füllstück einwirken und dort für einen guten radialen Einlauf sorgen.

## Patentansprüche

1. Zahnradmaschine mit mindestens zwei miteinander kämmenden Zahnrädern, deren Zahnprofil sich aus verschiedenen Profilformen zusammensetzt, **dadurch gekennzeichnet,** daß die Zahnflanken (21) der einzelnen Zähne (3;5;40,50) im Mittelbereich eine Evolvente (25) und daran anschließend einen Bogenbereich (27) aufweisen, der tangential in einen unmittelbar die Stirnfläche (11) des Zahns schneidenden Geradenabschnitt (29) übergeht, so daß am Wälzpunkt im Bereich der Evolvente eine gerade Eingriffslinie entsteht.

2. Zahnradmaschine nach Anspruch 1, **dadurch gekennzeichnet,** daß der Bogenbereich (27) vorzugsweise als Kreisbogen ausgebildet ist.

3. Zahnradmaschine nach Anspruch 1 oder 2, **dadurch gekennzeichnet,** daß ein sanfter Übergang zwischen der Evolvente (25) des Mittelbereichs und dem Bogenbereich (27) dadurch gegeben ist, daß der Krümmungsradius des Bogenbereichs etwa so groß ist wie der Krümmungsradius der Evolvente vor Übergang in den Bogenbereich, und daß die Evolvente und der Bogenbereich vorzugsweise tangential ineinander übergehen.

4. Zahnradmaschine nach einem der Ansprüche 1 bis 3, **dadurch gekennzeichnet,** daß die Evolvente (25) tangential in den Bogenbereich (27) übergeht, und daß der Krümmungsradius des Bogenbereichs identisch ist, wie der des Bereichs der sich unmittelbar anschließenden Evolvente des Mittelbereichs.

5. Zahnradmaschine nach einem der Ansprüche 1 bis 4, **dadurch gekennzeichnet,** daß eine erste gedachte parallel zur Stirnfläche (11) eines Zahns (3,5) verlaufende, den Übergang zwischen Evolvente (25) und Bogenbereich (27) schneidende Gerade (G1), von der Stirnfläche einen Abstand (L_{y}) aufweist, der etwa doppelt so groß ist wie der Abstand einer zweiten gedachten parallel zur Kopffläche verlaufenden, den Übergang zwischen Kreisbogen (27) und Geradenabschnitt (29) schneidenden Geraden (G2).

6. Zahnradmaschine nach Anspruch 5, **dadurch gekennzeichnet,** daß das Verhältnis der Abstände der gedachten Geraden zur Kopffläche im Bereich von 40:60 bis 60:40, vorzugsweise von 55:45 bis 45:55 liegt und insbesondere 50:50 beträgt.

7. Zahnradmaschine nach einem der Ansprüche 1 bis 6, **dadurch gekennzeichnet,** daß die Zahnflanken (21) der einzelnen Zähne (3,5) im Zahnfußbereich (15) einen zykloidenartigen Kurvenverlauf, vorzugsweise eine Zykloide (33) aufweisen.

8. Zahnradmaschine nach einem der Ansprüche 1 bis 7, **dadurch gekennzeichnet,** daß der Krümmungsradius der Zykloide (33) etwa dem Krümmungsradius des angrenzenden Bereichs der Evolvente (25) entspricht.

9. Zahnradmaschine nach Anspruch 8, **dadurch gekennzeichnet,** daß der Krümmungsradius der Zykloide (33) und der unmittelbar angrenzende Bereich der Evolvente (25) identisch sind.

10. Zahnradmaschine nach Anspruch 8 oder 9, **dadurch gekennzeichnet,** daß die Zykloide (33) tangential in die zum Zahnfußbereich des benachbarten Zahns führende Kurve übergeht.

11. Zahnradmaschine nach Anspruch 1 bis 10, dadurch gekennzeichnet, daß die Zahnform im oberen Zahnkopfbereich (25,27,29) in Abhängigkeit zur unteren Zahnform (25,33,23) steht.

12. Zahnradmaschine nach einem der Ansprüche 1 bis 11, **dadurch gekennzeichnet,** daß die Zahnräder für eine Innen- oder Außenverzahnung heranziehbar sind.

## Claims

1. A geared machine having at least two meshing gearwheels, the tooth profile thereof comprising different profile forms, characterised in that the tooth flanks (21) of the individual teeth (3; 5; 40, 50) have an involute (25) in the central region and an adjacent curved region (27) merging tangentially into a straight portion (29) directly intersecting the end surface (11) of the tooth, thus producing a straight line of action at the pitch point in the region of the involute.

2. A geared machine according to claim 1, characterised in that the curved region (27) is preferably formed as a circular arc.

3. A geared machine according to claim 1 or 2, characterised in that a smooth transition is produced between the involute (25) of the central region and the curved region (27) by the radius of curvature of the curved region being substantially as great as the radius of curvature of the involute before it merges into the curved region, and in that the involute and the curved region preferably merge tangentially.

4. A geared machine according to one of claims 1 to 3, characterised in that the involute (25) merges tangentially into the curved region (27), and in that the radius of curvature of the curved region is identical to that of the region of the directly adjacent involute of the central region.

5. A geared machine according to one of claims 1 to 4, characterised in that the distance (L_{y}) of a first imaginary straight line (G1), extending parallel to the end surface (11) of a tooth (3, 5) and intersecting the transition point between the involute (25) and the curved region (27), from the end surface is substantially twice as great as that of a second imaginary straight line (G2) extending parallel to the crest surface and intersecting the transition point between the circular arc (27) and the straight portion (29).

6. A geared machine according to claim 5, characterised in that the ratio of the distances of the imaginary straight lines from the crest surface lies within the range 40:60 to 60:40, preferably 55:45 to 45:55, and in particular is 50:50.

7. A geared machine according to one of claims 1 to 6, characterised in that the tooth flanks (21) of the individual teeth (3, 5) have a cycloid-type curve, preferably a cycloid (33), in the tooth base region (15).

8. A geared machine according to one of claims 1 to 7, characterised in that the radius of curvature of the cycloid (33) substantially corresponds to the radius of curvature of the adjacent region of the involute (25).

9. A geared machine according to claim 8, characterised in that the radius of curvature of the cycloid (33) and of the directly adjacent region of the involute (25) are identical.

10. A geared machine according to claim 8 or 9, characterised in that the cycloid (33) merges tangentially into the curve leading to the tooth base region of the adjacent tooth.

11. A geared machine according to claims 1 to 10, characterised in that the tooth form in the upper tooth crest region (25, 27, 29) is dependent upon the lower tooth form (25, 33, 23).

12. A geared machine according to one of claims 1 to 11, characterised in that the gearwheels can be used for internal or external toothing.

## Revendications

1. Machine à engrenages comportant au moins deux roues dentées engrénants, dont le profil denté se compose de différentes formes de profil, caractérisée en ce que les flancs (21) des différentes dents (3, 5 ; 40, 50), correspondent dans la zone médiane à une développante (25) suivie d'une zone courbe (27) rejoignant de façon tangentielle un segment de droite (29) qui coupe directement la surface frontale (11) de la dent, pour avoir une ligne d'attaque droite.au point de roulement dans la zone de la développante.

2. Machine à engrenages selon la revendication 1, caractérisée en ce que la zone courbe (27) est de préférence en arc de cercle.

3. Machine à engrenages selon la revendication 1 ou 2, caractérisée en ce qu'on réalise un passage en douceur entre la développante (25) de la zone médiane et la zone courbe (27) par un rayon de courbure de la zone courbe qui est sensiblement égal au rayon de courbure de la développante avec la jonction de la zone courbe, et en ce que la développante et la zone courbe se rejoignent de préférence tangentiellement.

4. Machine à engrenages selon l'une des revendications 1 à 3, caractérisée en ce que la développante (25) rejoint tangentiellement la zone courbe (27) et le rayon de courbure de la zone courbe est identique à celui de la zone directement adjacente de la développante de la zone médiane.

5. Machine à engrenages selon l'une des revendications 1 à 4, caractérisées en ce qu'une droite (G1), imaginaire parallèle à la surface frontale (11) d'une dent (3, 5), coupant le passage entre la développante (25) et la zone courbe (27), est distante de la distance (L_{y}) par rapport à la surface frontale, cette distance étant sensiblement double de la distance d'une seconde droite (G2), fictive, parallèle à la surface de tête, et qui coupe le passage entre l'arc de cercle (27) et le segment de droite (29).

6. Machine à engrenages selon la revendication 5, caractérisée en ce que le rapport des distances des droites fictives et de la surface de tête est compris entre 40:60 et 60:40 de préférence entre 55:45 jusqu'à 45:55 et est il notamment égal à 50:50.

7. Machine à engrenages selon l'une des revendications 1 à 6, caractérisée en ce que les flancs (21) des différentes dents (3, 5) présentent dans la zone (15) du pied de la dent, un tracé cycloïdale de préférence un tracé correspondant à une cycloïde (33).

8. Machine à engrenages selon l'une des revendications 1 à 7, caractérisée en ce que le rayon de courbure de la cycloïde (33) correspond sensiblement au rayon de courbure de la zone adjacente de la développante (25).

9. Machine à engrenages selon la revendication 8, caractérisée en ce que le rayon de courbure de cycloïde (33) est égal à celui de la zone directement adjacente de la développante (25).

10. Machine à engrenages selon la revendication 8 ou 9, caractérisée en ce que la cycloide (33) rejoint tangentiellement la courbe conduisant à la zone du pied de la dent voisine.

11. Machine à engrenages selon la revendication 1 à 10, caractérisée en ce que la forme de dent de la zone de tête, supérieure de dent (25, 27, 29) est liée à la forme inférieure de la dent (25, 33, 23).

12. Machine à engrenages selon l'une des revendications 1 à 11, caractérisée en ce que les roues dentées conviennent pour une denture intérieure ou une denture extérieure.
